# EUROPÄISCHE PATENTSCHRIFT

(11) **EP 0 265 609 B1**
(45) Veröffentlichungstag und Bekanntmachung des Hinweises auf die Patenterteilung: **23.12.1992**
(21) Anmeldenummer: 87111734.7
(22) Anmeldetag: 13.08.1987
(51) Int. Cl.: F42B 12/58

(54) **Vorrichtung zum Ausstossen von Behältern, insbesondere von Munition**
Device for the ejection of containers, particularly ammunition
Dispositif d'éjection des conteneurs, notamment de munition

(30) Priorität: 04.09.1986 DE 3630083
(43) Veröffentlichungstag der Anmeldung: 04.05.1988
(73) Patentinhaber: Bayern-Chemie Gesellschaft für flugchemische Antriebe mit beschränkter Haftung, 84544 Aschau (DE)
(72) Erfinder: Vockensperger, Hubert, D-8152 Feldkirchen-Westerham (DE); Hieble, Franz, D-7910 Neu-Ulm (DE); Gebhardt, Robert, D-8011 Poing (DE)
(74) Vertreter: Frick, Gerhard, Dipl.-Ing.

(56) Entgegenhaltungen:
- DE-A- 3 026 159
- US-A- 3 726 223
- US-A- 3 865 034

## Beschreibung

Die Erfindung bezieht sich auf eine Vorrichtung zum Ausstoßen von Behältern, insbesondere von Munition, aus einem Gefechtskopf oder dergleichen Behältnis nach dem Oberbëgriff des Anspruchs 1.

Derartige Vorrichtungen sind bekannt (vgl. DE-PS 30 26 159). Der Gasgenerator weist dabei eine massive Feststofftreibladung in dem gasdurchlässigen Rohr in der Mitte des Balges auf und ist damit hinsichtlich des Abgangsverhaltens der auszustoßenden Behälter praktisch nicht variabel.

Der Erfindung, wie sie in den Ansprüchen gekennzeichnet ist, liegt die Aufgabe zugrunde, das Abgangsverhalten der auszustoßenden Behälter in weiten Grenzen auf einfache Weise variierbar zu machen.

Bei der erfindungsgemäßen Vorrichtung besteht der Gasgenerator also aus einem vorzugsweise mit einer Folie verdämmten z. B. als Siebrohr ausgebildeten gasdurchlässigen Rohr, in das eine teilchenförmige, vorzugsweise plättchenförmige Treibladung vorzugsweise aus einem doppelbasigen Treibstoff gefüllt ist Die Geometrie der Öffnungen des gasdurchlässigen Rohres ist auf die Treibladung abgestimmt, um die gewünschte Klemmung, d. h. das gewünschte Verhältnis der Gesamtflächen aller Öffnungen des gasdurchlässigen Rohres zu dessen Mantelfläche zu erhalten. Die Treibladung wird durch wenigstens eine pyrotechnische Anzündschnur entzündet, welche in der Mittelachse des gasdurchlässigen Rohres liegt und sich über die Gesamtlänge des Gasgeneratorrohres erstreckt und die ein Gemisch aus einer sauerstoffabgebenden Verbindung, wie Kalium- oder Ammoniumchlorat, sowie ein Metallpulver, wie Aluminiumpulver, gegebenen falls mit Zusätzen, wie einem Kunststoffbindemittel aufweist, also ein Gemisch, das ungefähr einem Verbundtreibsatz entspricht. Besonders bevorzugt sind sogenannte ITLX (Ignition Thin Layer X-Cord)-Anzündschnüre.

Die Verwendung solcher Anzündschnüre führt zu einem einfachen Aufbau der Anzündkette bei hoher Zuverlässigkeit. Auch ist diese Anzündschnur mechanisch belastbar und führt zu einer geringen Streuung im Abgangsverhalten der Munitionsbehälter. Durch geeignete Abstimmung dieser Komponenten (Ausströmöffnungen des gasdurchlässigen Rohres, Verdämmung, Treibladungsgeometrie, pyrotech nische Anzündschnur) kann nicht nur die Anzündung und die Funktion des Gasgenerators gesteuert werden, sondern damit auch die Wirkung der Ausstoßvorrichtung in bezug auf das Abgangsverhalten der insbesondere Munition enthaltenden Behälter.

Nachstehend ist die Erfindung anhand der Zeichnung näher erläutert. Darin zeigen
- Figur 1: einen Gefechtskopf im Querschnitt;
- Figur 2: eine teilweise längsgeschnittene Ansicht des Gasgenerators;
- Figur 3: einen der Figur 2 entsprechenden Längsschnitt, jedoch in vergrößerter und nur teilweiser Wiedergabe; und
- Figür 4: eine perspektivische Ansicht einer ITLX-Anzündschnur mit weggeschnittenen Teilen.

Gemäß Figur 1 befindet sich in der Hülle 2 eines Gefechts kopfes 1 Streumunition 3.

Ferner ist ein Balg 4 vorgesehen, der konzentrisch zur Längsachse 5 des Gefechtskopfes 1 angeordnet ist. Der Balg 4 weist konkave, d. h. zur Längsachse 5 hin gerichtete Taschen 6 auf, in denen sich die Streumunition 3 befindet. Die beiden Stirnseiten des Balges 4 sind, was aus der Zeichnung nicht hervorgeht, durch Schottplatten abgedeckt. Bei Beaufschlagung des Balges 4 von innen mit Druckgas verformt er sich zu einem Zylinder, d. h. die Taschen 6 werden mit hoher Geschwindigkeit nach außen gestülpt und dabei die Streumunition 3 ausgestoßen. Sattvier können z. B. auch drei Taschen 6 vorgesehen sein.
Die Druckbeaufschlagung des Balges 4 erfolgt durch den Gasgenerator 7. Der Gasgenerator 7 besteht aus einem konzentrisch zur Längsachse 5 angeordneten Siebrohr 8, das an seiner Innenwand mit einer Polyethylenfolie 9 verdämmt ist. Entlang der gesamten Längsachse 5 erstrecken sich in der Mitte des Rohres 8 zwei Anzündschnüre 10, 10ʹ.

Die Anzündschnüre 10, 10ʹ werden durch ITLX-Anzündschnüre gebildet. Gemäß Figur 4 besteht eine solche Anzündschnur aus einem Schlauch 11 aus einer inneren Schlauchlage 30 aus Kunststoff, z. B. Polyethylen, einer Verstärkungslage 31 aus einem Fasergeflecht, z. B. Glasfasern, und einem Kunststoffaußenmantel 32, z. B. aus Polyethylen. In dem Schlauch 11 sind drei Stränge 33 angeordnet, welche aus einem Gemisch aus Kaliumperchlorat, Ammoniumperchlorat und Aluminiumpulver, gebunden mit Polyethlyenacrylat, gebildet sind.

Eine solche Anzündschnur weist eine hohe Fortpflanzungsgeschwindigkeit bei einer heißen, partikelreichen Flamme auf, wobei die sich inden Strängen 33 fortpflanzende Flammenfront zu einer Zerlegung des Schlauchs 11 führt.

Bei Verwendung mehrerer Anzündschnüre l0, 10ʹ, wie in Fig 3 gezeigt, werden diese durch Spannbänder 13ʹ zusammengehalten.

Die aus Plättchen bestehende Treibladung 12 befindet sich in dem Raum zwischen den Anzündschnüren 10, 10ʹ und dem mit der Verdämmungsfolie 9 verdämmten Gasgenerator 8.

Die Treibladung 12 besteht z. B. aus einem doppelbasigen Treibstoff.

Gemäß Fig. 3 sind in die Anzündschnüre 10, 10ʹ pyrotechnische Verzögerungselemente 14 integriert, die von einer nicht dargestellten Verstärkerladung initiiert werden können.

Durch Verschlußteile 18, 18ʹ ist das Siebrohr 8 an beiden Enden verschlossen. Im Verschlußteil 18ʹ ist dabei das andere Ende der Anzündschnüre 10, 10ʹ mit z. B. Klebstoff 17 befestigt. Weiterhin sind auf dem Anzündschnüren 10, 10ʹ Inertkörper, z. B. in Form von Kunststoffschaumstoffringen 19, 19ʹ in beliebiger axialer Verteilung vorgesehen, z. B. zwischen der Treibladung 12 und dem Verzögerungselement 14 sowie am anderen Ende des Rohres 8.

Zum Ausstoß der Streumunition 3 wird zunächst die Gefechtskopfhülle 2 z. B. durch nicht dargestellte Schneidschnüre beseitigt. Daraufhin werden, verzögert durch das Verzögerungselement 14, die Anzündschnüre 10, 10ʹ gezündet. Die ITLX-Anzündschnüre 10, 10ʹ führen zur Bildung einer heißen partikelreichen Flamme. Die heißen Partikel werden zwischen die Plättchen der Treibladung 12 gedrückt, um diese zu entzünden. Auf diese Weise erfolgt die Anzündung der Treibladung 12 gleichzeitig über die gesamte Länge mit entsprechend raschem und kontrollierbarem Druckaufbau.

Die Verdämmung bzw. die Folie 9 ist erforderlich, weil ein ausreichend hoher Druck bzw. eine ausreichend hohe Temperatur erforderlich sind, um die Treibladung 12 anzuzünden.

Andererseits führt das Öffnen der Verdämmung 9 zu einem plötzlichen Druckabfall. Die heißen Partikel der ITLX-Anzündschnur 10, 10ʹ haben demgemäß nicht nur die Aufgabe, die Anzündung der Treibladung 12 zu bewirken, vielmehr verhindern sie auch, daß die Treibladung 12 in Folge des Druckabfalls nach dem Öffnen der Verdämmung 9 erlöschen kann.

Durch den geschilderten Aufbau des Gasgenerators 7 kann also ein schneller und gleichmäßgier Druckaufbau in dem Balg 4 und damit eine hohe Abgangsbeschleunigung der Streumunition 3 erreicht werden.

Ein wesentlicher Vorteil der erfindungsgemäßen Vorrichtung besteht nun darin, daß die Abgangsbeschleunigung oder allgemein das Abgangsverhalten der Streumunition den jeweiligen Anforderungen relativ leicht angepaßt und über die Länge des Balges variiert werden kann.

Neben der Klemmung, d. h. dem Verhältnis der Gesamtfläche der Öffnungen des Siebrohres 8 zu dessen Mantelfäche, der Art der Verdämmung und der Art der Menge der Anzündschnüre 10, 10ʹ kann dies durch die Art und Menge des Treibstoffs sowie die Konfiguration der Treibladung 12 und deren axiale Verteilung erfolgen.

Insbesondere ist es möglich, gemäß Fig. 2 die Treibladung 12 durch, in axialem Abstand voneinander angeordnete, sich radial erstreckende Trennwände 20 aus Intermaterial zwischen den Anzündschnüren 10, 10ʹ und dem Rohr 9 in einzelne Segmente oder Ringkammern 21 zu trennen. Die Trennwände 20 können dabei z. B. aus Kunststoff-Schaumstoffringen bestehen.

In jede dieser Kammern 21 kann nun gezielt eine bestimmte Treibstoffmenge eingebracht werden, z. B. um eine gleichmäßige Verteilung einer bestimmten Treibstoffmenge entlang dem Rohr 8 zu erhalten.

Auch können entlang dem Rohr 8 mehrere durch Schottplatten getrennte Bälge 4 hintereinander angeordnet sein, die jeweils mit Streumunition bestückt sind, wobei das Abgangsverhalten der Streumunition der einzelnen Bälge 4 in ähnlicher Weise, also z. B. durch die für jeden Balg 4 im Gasgenerator 7 vorgesehene Treibladungsmenge steuerbar ist, z. B. aber auch durch weitere in die Anzündschnüre 10, 10ʹ integrierte pyrotechnische Verzögerungselemente, wobei entweder die dadurch entstehenden gesamten Anzündeinheiten mit der entsprechenden Art, Menge und Verteilung der Treibladung 12 in einem einzigen Rohr 8 z. B. durch Trennwände oder Schottplatten voneinander getrennt oder mehrere getrennte komplette Gasgeneratoren 7 in der Gefechtskopflängsachse 5 in einer Reihe hintereinander angeordnet werden können.

## Patentansprüche

1. Vorrichtung zum Ausstoßen von Behältern (3), insbesondere von Munition, aus einem Gefechtskopf (1) oder dgl. Behältnis quer zu dessen Längsachse (5) mit einem Balg (4), der die Behälter (3) jeweils in konkaven, gleichmäßig am Umfang angeordneten Taschen (6) aufnimmt und durch Schottplatten an beiden Enden abgedeckt ist, und mit einem Gasgenerator (7) zum Aufblasen des Balges (4) mit einem konzentrisch im Inneren des Balges (4) angeordneten und sich über die gesamte Länge des Balges (4) erstreckenden gasdurchlässigen, eine Feststofftreibladung (12) enthaltenden Rohr (8), dadurch gekennzeichnet, daß die Treibladung (12) teilchenförmig ausgebildet ist, das gasdurchlässige Rohr (8) nach außen mit einem bei Druckbeaufschlagung durch die Treibladungsgase sich öffnenden Material (9) verdämmt ist und zur Anzündung der Treibladung (12) wenigstens eine, sich mittig über die gesamte Länge (5) des Rohres (8) erstreckende Anzündschnur (10, 10') vorgesehen ist, die ein Gemisch aus einer sauerstoffabgebenden Verbindung und einem Metallpulver enthält.

2. Vorrichtung nach Anspruch 1, dadurch gekennzeichnet, daß die Teilchen der Treibladung (12) als Plättchen ausgebildet sind.

3. Vorrichtung nach Anspruch 1 oder 2, dadurch gekennzeichnet, daß die Treibladung (12) aus einem doppelbasigen Treibstoff besteht.

4. Vorrichtung nach einem der vorstehenden Ansprüche, dadurch gekennzeichnet, daß das Material zur Verdämmung des gasdurchlässigen Rohres (8) eine an der Innenwand des Rohres (8) angeordnete Kunststoffolie (9) ist.

5. Vorrichtung nach Anspruch 4, dadurch gekennzeichnet, daß die Kunststoffolie aus Polyethylen besteht.

6. Vorrichtung nach einem der vorstehenden Ansprüche, dadurch gekennzeichnet, daß das Metallpulver Bor, Aluminium und/oder Magnesium ist.

7. Vorrichtung nach einem der vorstehenden Ansprüche, dadurch gekennzeichnet, daß die sauerstoffabgebende Verbindung Perchlorat ist.

8. Vorrichtung nach einem der vorstehenden Ansprüche, dadurch gekennzeichnet, daß die Anzündschnur (10) eine ITLX-Anzündschnur ist.

9. Vorrichtung nach einem der vorstenenden Ansprüche, dadurch gekennzeichnet, daß die Treibladung (12) durch sich radial erstreckende Trennwände (20) in einzelne, in axialer Richtung beliebig angeordnete und verteilte Kammern (21) unterteilt ist.

10. Vorrichtung nach einem der vorstehenden Ansprüche, dadurch gekennzeichnet,daß in dieAnzündschnur (10, 10ʹ) ein pyrotechnisches Verzögerungselement (14) integriert ist.

## Claims

1. A device for ejecting containers (3), more particularly ammunition, from a warhead (1) or similar receptacle transversely to the longitudinal (5) axis thereof, comprising a bellows (4) which receives the containers (3) in respective concave pockets (6) uniformly distributed around the periphery and which is closed at both ends by bulkhead plates, and also comprising a gas-generator (7) for inflating the bellows (4) including a gas-permeable tube (8) which is disposed concentrically inside the bellows (4) and extends along the entire length of the bellows (4) and contains a solid propellant charge (12), characterised in that the propellant charge (12) is in particle form, the gas-permeable tube is externally closed by a material (9) which yields when subjected to pressure of the propellant gases, and in order to ignite the propellant charge (12) at least one ignition cord (10,10') extending centrally along the entire length (5) of the tube (8) is provided and contains a mixture of an oxygen producing compound and a metal powder.

2. A device according to Claim 1, characterised in that the particles of the propellant charge (12) are in the form of platelets.

3. A device according to Claim 1 or 2, characterised in that the propellant charge (12) consists of a double-based propellant.

4. A device according to any of the preceding claims, characterised in that the material for closing the gas-permeable tube (8) is a plastics foil (9) disposed on the inner wall of the tube (8).

5. A device according to Claim 4, characterised in that the plastics foil is of polyethylene.

6. A device according to any of the preceding claims, characterised in that the metal powder is boron, aluminium and/or magnesium.

7. A device according to any of the preceding claims, characterised in that the oxygen producing compound is a perchlorate.

8. A device according to any of the preceding claims, characterised in that the ignition cord (10) is an ITLX ignition cord.

9. A device according to any of the preceding claims, characterised in that the propellant charge (12) is divided by radially extending partitions (20) into individual chambers (21) arbitrarily disposed and distributed in the axial direction.

10. A device according to any of the preceding claims, characterised in that a pyrotechnic delay element (14) is incorporated in the ignition cord (10,10').

## Revendications

1. Dispositif pour l'éjection de conteneurs (3), notamment de munitions, à partir d'une tête militaire (1) ou d'une enveloppe analogue dans une direction perpendiculaire à l'axe longitudinal (5) de cel-le-ci, dispositif comprenant un soufflet (4) qui reçoit les conteneurs (3) dans des poches (6) concaves régulièrement réparties sur la circonférence et est fermé aux deux extrémités par des cloisons et un générateur de gaz (7) destiné à gonfler le soufflet (4) et pourvu d'un tube (8) perméable au gaz contenant une charge propulsive solide (12) qui est monté concentrique à l'intérieur du soufflet (4) et s'étend sur l'ensemble de la longueur du soufflet (4), caractérisé par le fait que la charge propulsive (12) se présente sous la forme de particules, que le tube (8) perméable au gaz est fermé côté extérieur par un matériau (9) qui s'ouvre sous l'action de la pression des gaz de propulsion et qu'il est prévu, pour l'allumage de la charge propulsive (12), au moins un cordon d'allumage (10, 10') qui s'étend sur l'ensemble de la longueur (5) du tube (8), au centre de celui-ci et contient une composition libérant de l'oxygène et une poudre de métal.

2. Dispositif selon la revendication 1, caractérisé par le fait que les particules de la charge propulsive (12) sont agencées sous forme de plaquettes.

3. Dispositif selon la revendication 1 ou 2, caractérisé par le fait que la charge propulsive (12) est constituée d'un propergol colloïdal.

4. Dispositif selon l'une des revendications précédentes, caractérisé par le fait que le matériau entourant le tube (8) perméable au gaz est un film de matière plastique (9) qui est appliqué contre la paroi intérieure du tube (8).

5. Dispositif selon la revendication 4, caractérisé par le fait que le film de matière plastique est en polyéthylène.

6. Dispositif selon l'une des revendications précédentes, caractérisé par le fait que la poudre métallique est du bore, de l'aluminium et/ou du magnésium.

7. Dispositif selon l'une des revendications précédentes, caractérisé par le fait que la composition libérant de l'oxygène est du perchlorate.

8. Dispositif selon l'une des revendications précédentes, caractérisé par le fait que le cordon d'allumage (10) est un cordon ITLX.

9. Dispositif selon l'une des revendications précédentes, caractérisé par le fait que la charge propulsive (12) est divisée par des parois (20) radiales en chambres (21) distinctes disposées et réparties de manière quelconque dans la direction axiale.

10. Dispositif selon l'une des revendications précédentes, caractérisé par le fait qu'un élément (14) retardateur pyrotechnique est intégré dans le cordon d'allumage (10, 10').
